# EUROPÄISCHE PATENTSCHRIFT

(11) **EP 1 641 073 B1**
(45) Veröffentlichungstag und Bekanntmachung des Hinweises auf die Patenterteilung: **29.08.2007**
(21) Anmeldenummer: 05108696.5
(22) Anmeldetag: 21.09.2005
(51) Int. Cl.: H01Q 7/08, H01Q 1/32, H01Q 1/20

(54) **Haltevorrichtung für Ferritkerne und Ferritantenne mit einer solchen Haltevorrichtung**
Holding device for ferrite cores and ferrite antenna having such a holding device
Dispositif de retenue pour des noyaux en ferrite et une antenne avec ce dispositif de retenue

(30) Priorität: 24.09.2004 DE 102004046371
(43) Veröffentlichungstag der Anmeldung: 29.03.2006
(73) Patentinhaber: Hella KGaA Hueck & Co., 59552 Lippstadt (DE)
(72) Erfinder: Masjost, Ulrich, 59552 Lippstadt (DE)

(56) Entgegenhaltungen:
- EP-A- 0 729 040
- WO-A-02/095873
- DE-A1- 2 948 033
- US-A- 3 273 097
- US-A- 4 978 996

## Beschreibung

### STAND DER TECHNIK

Die Erfindung betrifft eine Ferritantenne, insbesondere eine Ferritantenne für Kraftfahrzeuge.

Ferritantennen sind aus dem Stand der Technik hinlänglich bekannt. Ferritantennen werden in Kraftfahrzeugen beispielsweise zur drahtlosen Kommunikation mit Codegebern benötigt. Eine derartige Ferritantenne ist beispielsweise aus der Druckschrift mit der Veröffentlichungsnummer WO 02/095873 A2 benannt. Die Ferritantenne weist eine Wicklung auf, die um einen Kern aus Ferritmaterial herum angeordnet ist. Dem die Wicklung tragenden ersten Kern, der fest in einem Haltemittel angeordnet ist, ist ein zweiter Kern aus Ferritmaterial zugeordnet, der koaxial zum ersten Kern in axialer Richtung bewegbar im gleichen Haltemittel angeordnet ist. Einander zugewandten Stirnflächen der beiden Kerne können einen vorgegebenen, durch Bewegung des zweiten Kerns in axialer Richtung zu Abgleichzwecken veränderbaren Abstand voneinander aufweisen, wobei der zweite Kern nach dem Abgleich an dem Haltemittel festgelegt werden kann.

Die in der Druckschrift offenbarte Ferritantenne hat sich in der Vergangenheit als geeignet erwiesen. Lediglich die Abstimmung der Antenne und das anschließende Festlegen des zweiten Ferritkerns in seiner abgestimmten Position, bereitet einige Mühe. Die Position, in welcher der zweite Ferritkern festgelegt wird, unterscheidet sich von Ferritantenne zu Ferritantenne aufgrund der mechanischen Toleranzen der Ferritkerne. Während der Montage des zweiten Ferritkerns muss also eine Veränderung des Abstands zwischen dem ersten Ferritkern und dem zweiten Ferritkern möglich sein. Der zweite Ferritkern ist daher frei auf dem Haltemittel verschiebbar. Dieses führt bei der Montage des Ferritkerns der aus der genannten Druckschrift bekannten Ferritantenne dazu, dass nach der Abstimmung der Antenne und vor dem Festlegen des zweiten Ferritkerns ein unbeabsichtigtes Verschieben des zweiten Ferritkerns möglich ist. Ist es zufällig und unbeabsichtigt zu einer Verschiebung des zweiten Ferritkerns nach dem Abstimmen gekommen, verändert sich das Frequenzverhalten der Antenne und die Ferritantenne kann nur eingeschränkt brauchbar oder gar unbrauchbar sein.

Hier setzt die vorliegende Erfindung an.

Der vorliegenden Erfindung liegt die Aufgabe zugrunde, eine Ferritantenne vorzuschlagen, bei der der zweite Ferritkern, nach dem Abstimmen der Ferritantenne und vor dem Festlegen des zweiten Kerns so angebracht ist, dass der zweite Ferritkern möglichst nicht oder nur erschwert verschiebbar ist.

### VORTEILE DER ERFINDUNG

Diese Aufgabe wird durch eine erfindungsgemäße Ferritantenne nach Anspruch 1 gelöst. Eine solche Ferritantenne weist an dem Haltemittel vorgesehene federnde Halteelemente auf, mit dem zumindest der zweite Ferritkern vor dem dauerhaften Festlegen fixierbar ist.

Während der erste Ferritkern weiterhin unmittelbar durch Kleben an dem Haltemittel angebracht werden kann, ist es bei einer erfindungsgemäßen Ferritantenne möglich, dass der zweite Ferritkern in einer durch die Halteelemente zumindest in einer ersten Richtung festgelegten Position an dem Haltemittel festgehalten ist. Nach der Abstimmung der Antenne, wozu der zweite Ferritkern in eine zweite Richtung, senkrecht zur ersten Richtung verschiebbar ist, kann dann der zweite Ferritkern festgeklebt werden. Lediglich die Position bezüglich der zweiten Richtung wird durch das Verschieben des zweiten Ferritkerns beim Abstimmen eingestellt.

Vorzugsweise ist der erste Ferritkern von einer Spule umwickelt.

Die federnden Halteelemente sind vorzugsweise einstückig mit dem übrigen Haltemittel verbunden. Geeigneter Weise kann das Haltemittel ein Kunststoffspritzgussteil sein.

### ZEICHNUNGEN

Ein Ausführungsbeispiel für eine erfindungsgemäße Antenne ist anhand der Zeichnung näher beschrieben. Darin zeigt
- Fig. 1: eine perspektivische Darstellung der Antenne und
- Fig. 2: einen Teil der Haltevorrichtung für eine erfindungsgemäße Antenne.

### BESCHREIBUNG DER AUSFÜHRUNGSBEISPIELE

Die erfindungsgemäße Ferritantenne gemäß Fig. 1 weist einen ersten Ferritkern 1 auf, der mit einer Spule 5 bewickelt ist. Daneben weist die Ferritantenne einen zweiten Ferritkern 2 auf, der nicht bewickelt ist. Sowohl der erste Ferritkern 1 als auch der zweite Ferritkern 2 sind an einem Haltemittel 3 angebracht.

Das Haltemittel 3 besteht im Wesentlichen aus einer länglichen Grundplatte, wobei an den Längsrändern an der Oberseite Stege 6 angebracht sind, die sich über die gesamte Länge des Haltemittels 3 erstrecken. Auf der Oberseite des Haltemittels 3 ist dann in einem ersten Bereich der erste bewickelte Ferritkern 1 aufgeklebt. Anschlussdrähte 5a, 5b der Spule 5 sind zu dem nahe liegenden schmalseitigen Ende des Haltemittels 3 geführt und über Anschlusspins 7, die in die Grundplatte des Haltemittels 3 eingepresst sind, an andere elektrische Einrichtungen anschließbar. An dem dem Anschlusspin 7 gegenüberliegenden Ende des ersten Ferritkerns schließt sich ein zweiter Bereich des Haltemittels 3 an, in welchem der zweite Ferritkern 2 angebracht ist. Auch dieser zweite Ferritkern 2 ist bei einer vollständig fertiggestellten Ferritantenne an dem Haltemittel 3 angeklebt.

Zur Abstimmung der Ferritantenne müssen die beiden Ferritkerne 1, 2 in eine bestimmte Lage zueinander gebracht werden. Nur dann ist die Ferritantenne zum Senden beziehungsweise Empfangen von Signalen in einem bestimmten Frequenzband geeignet. Da die Ferritkerne 1,2 nur mit großen mechanischen Toleranzen hergestellt werden können, ist es notwendig, dass die Ferritkerne 1,2 bei der Montage abgestimmt auf die Sendebeziehungsweise Empfangsfrequenz an dem Haltemittel 3 befestigt werden.

Für die Montage der Ferritkerne 1, 2 wird zunächst der erste Ferritkern 1 in dem vorgesehenen Bereich festgeklebt. Anschließend wird der zweite Ferritkern 2 an dem Haltemittel 3 angebracht, ohne ihn jedoch mit dem Haltemittel 3 zu verkleben. Zum Fixieren des zweiten Ferritkerns 2 sind dabei federnde Halteelemente 4 vorgesehen. Diese federnde Halteelemente 4, die auch als Federelemente 4 bezeichnet werden, sind an den Stegen 6 des Haltemittels 4 angebracht.

Unterhalb der Federelemente 4 sind aus fertigungstechnischen Gründen Ausnehmungen 7 vorgesehen. Die Federelemente 4 ragen schräg in den Innenraum zwischen den beiden Stegen 6 hinein. Sie sind so ausgelegt, dass der zweite Ferritkern 2 zwischen den federnden Halteelementen 4 eingesetzt werden kann, wobei die federnden Halteelemente 4 dann unter Spannung an dem zweiten Ferritkern 2 anliegen. Die federnden Halteelemente 4 gewährleisten, dass der zweite Ferritkern 2 in einer ersten Richtung E mittig zwischen den Stegen 6 des Haltemittels 3 angeordnet ist. Gleichzeitig ist der zweite Ferritkern 2 jedoch in eine zweite Richtung Z senkrecht zur ersten Richtung E verschiebbar. Dadurch kann der Abstand zwischen dem ersten Ferritkern 1 und dem zweiten Ferritkern 2 durch ein Verschieben des zweiten Ferritkerns 2 eingestellt werden, um die Ferritantenne abzustimmen. Ist die Ferritantenne unter Zuhilfenahme anderer elektrischer Geräte abgestimmt worden, wird der zweite Ferritkern 2 in der beim Abstimmungsvorgang eingestellten Position festgeklebt.

## Patentansprüche

1. Ferritantenne, insbesondere für Kraftfahrzeug mit
- einem ersten Ferritkern (1);
- einem zweiten Ferritkern (2) und
- einem Haltemittel (3) für die Ferritkerne (1,2),
- wobei das Haltemittel (3) aus einer länglichen Grundplatte besteht, an deren Längsrändern an der Oberseite Stege (6) angebracht sind,
- wobei die Ferritantenne eine Spule (5) umfasst, die den ersten Ferritkern (1) umschließt,
- wobei der erste Ferritkern (1) an dem Haltemittel (3) durch Kleben angebracht ist,
**dadurch gekennzeichnet, dass**
- das Haltemittel (3) federnde Halteelemente (4) zum Halten des zweiten Ferritkerns (2) aufweist,
- die federnde Halteelemente (4) an den Stegen (6) des Haltemittels (3) angebracht sind,
- wobei die federnde Halteelemente (4) derart ausgebildet sind, dass der zweite Ferritkern (2) in einer ersten Richtung (E) mittig zwischen den Stegen (6) angeordnet ist und in eine zweite Richtung (Z) senkrecht zur ersten Richtung (E) verschiebar ist.

2. Ferritantenne nach Anspruch 1, **dadurch gekennzeichnet, dass** der zweite Ferritkern (2) nach dem Verschieben an dem Halteelement (3) festgeklebt ist.

3. Ferritantenne nach Anspruch 1 oder 2, **dadurch gekennzeichnet, dass** die federnden Halteelemente (4) einstückig mit dem übrigen Haltemittel (3) verbunden ist.

4. Ferritantenne nach einem der vorstehenden Ansprüche, **dadurch gekennzeichnet, dass** das Haltemittel ein Kunststoffspritzgussteil ist.

## Claims

1. Ferrite antenna, specifically for motor vehicles, with
- a first ferrite core (1);
- a second ferrite core (2), and
- a holding base (3) for the ferrite cores (1,2);
- where the holding base (3) is an oblong baseplate with raised edges (6) along the top of the long sides;
- where the ferrite antenna includes a coil (5) which encloses the first ferrite core (1);
- where the first ferrite core (1) is glued to the holding base (3),
wherein
- the holding base (3) features spring-loaded clips (4) holding the second ferrite core (2);
- the spring-loaded clips (4) are attached to the raised edges (6) of the holding base (3);
- where the spring-loaded clips (4) are designed such that, if looking in a first direction (E), the second ferrite core (2) is centered between the raised edges (6) and can be moved in a second direction (Z) perpendicular to the first direction (E).

2. Ferrite antenna as in claim 1, wherein the second ferrite core (2) sticks to the holding base (3) after moving the ferrite core (2).

3. Ferrite antenna as in claim 1 or 2, wherein the spring-loaded clips (4) are connected with the remaining holding base (3) in a single-storey construction.

4. Ferrite antenna as in one of the above claims, wherein the holding base is a plastic injection-molded part.

## Revendications

1. Antenne en ferrite, en particulier pour un véhicule automobile, avec
- un premier noyau en ferrite (1),
- un deuxième noyau en ferrite (2), et
- un moyen de support (3) pour les noyaux en ferrite (1, 2),
- le moyen de support (3) se composant d'une plaque de base oblongue dont les bords longitudinaux de la face supérieure portent des nervures (6),
- l'antenne en ferrite comprenant une bobine (5) entourant le premier noyau en ferrite (1),
- le premier noyau en ferrite (1) étant fixé sur le moyen de support (3) par collage,
**caractérisée en ce que**
- le moyen de support (3) présente des éléments de retenue élastiques (4) pour fixer le deuxième noyau en ferrite (2),
- les éléments de retenue élastiques (4) sont fixés sur les nervures (6) du moyen de support (3),
- les éléments de retenue élastiques (4) étant conformés de telle façon que le deuxième noyau en ferrite (2) est disposé dans une première direction (E) centré entre les nervures (6) et peut être déplacé dans une deuxième direction (Z) perpendiculaire à la première direction (E).

2. Antenne en ferrite selon la revendication 1, **caractérisée en ce que**, après le déplacement, le deuxième noyau en ferrite (2) est collé fixement sur l'élément de retenue (3).

3. Antenne en ferrite selon la revendication 1 ou la revendication 2, **caractérisée en ce que** les éléments de retenue élastiques (4) sont reliés d'un seul tenant avec le reste du moyen de support (3).

4. Antenne en ferrite selon l'une des revendications précédentes, **caractérisée en ce que** le moyen de support est une pièce en matière plastique moulée par injection.
